# EUROPÄISCHE PATENTSCHRIFT

(11) **EP 3 739 150 B1**
(45) Veröffentlichungstag und Bekanntmachung des Hinweises auf die Patenterteilung: **06.10.2021**
(21) Anmeldenummer: 20174241.8
(22) Anmeldetag: 12.05.2020
(51) Int. Cl.: E04H 6/14, E04H 6/22, E04H 6/18, E04H 6/20

(54) **PARKIERVORRICHTUNG**
PARKING DEVICE
DISPOSITIF DE STATIONNEMENT

(30) Priorität: 13.05.2019 DE 102019003339; 31.05.2019 DE 102019114652
(43) Veröffentlichungstag der Anmeldung: 18.11.2020
(73) Patentinhaber: Kuhn, Leonid, 76689 Karlsdorf-Neuthard (DE); Alber, Michael, 76646 Bruchsal (DE)
(72) Erfinder: Kuhn, Leonid, 76689 Karlsdorf-Neuthard (DE); Alber, Michael, 76646 Bruchsal (DE)
(74) Vertreter: Geitz Truckenmüller Lucht Christ

(56) Entgegenhaltungen:
- WO-A1-2013/030781
- DE-T2- 60 310 466
- JP-A- S60 129 369
- JP-A- S61 146 972

## Beschreibung

Die Erfindung betrifft eine Parkiervorrichtung für LKW's, wie sie insbesondere anstelle oder im Bereich von Autobahnraststätten oder Rastplätzen anstelle oder in Ergänzung der bestehenden ebenerdigen Parkplätze errichtet werden sollen.

In diesem Zusammenhang ist aus dem Stand der Technik gemäß der DE 100 16 121 A1 eine Speichervorrichtung für Fahrzeuge nach dem so genannten Paternosterprinzip vorbekannt. Das Grundprinzip eines Paternosters besteht darin, dass Güter oder Plattformen an wenigstens einer endlos umlaufenden Kette befestigt sind. Der Einsatz eines Paternosters erlaubt die Speicherung und Bewegung von Fahrzeugen, Gütern oder Personen in einem vertikal angeordneten Schacht. Der genannten Patentanmeldung liegt die Idee zu Grunde, Fahrzeuge oder Güter innerhalb einer gemäß dem erwähnten Paternosterprinzip aufgebauten Anordnung zu bewegen und zu verwahren.

Ausgehend von der Problematik einer immer weiter zunehmenden Fahrzeugzahl, besteht die Notwendigkeit, Parkhäuser zu schaffen, in denen möglichst platzsparendend eine möglichst große Anzahl von Fahrzeugen untergebracht werden können. In diesem Zusammenhang schlägt die DE 203 18 117 U1 eine konzentrische Anordnung von Parkplätzen und damit auch von Fahrzeugen auf wenigstens einer rotierenden Ringscheibe vorzugsweise auf mehreren übereinander angeordneten Ringscheiben vor, deren radiale Breite zumindest dem Radstand der in diesem Parkhaus aufzunehmenden Fahrzeuge entspricht.

Aus der DE 20 2013 105 418 U1 ist ein automatisches Parkhaus mit einer Mehrzahl von zumindest vertikal, übereinander angeordneten Parkräumen und einer Fördervorrichtung zum Transport eines Fahrzeugs in einen jeweils freien Parkraum sowie aus dem Parkraum heraus vorbekannt. Dabei sind die Parkräume derart angeordnet, dass diese mit ihren Öffnungen in Richtung eines bewegbaren Raumes ausgerichtet sind, der mittels einer Fördervorrichtung die Bewegung der Fahrzeuge in einen freien Parkraum bzw. aus dem Parkraum heraus ermöglicht.

Schließlich ist es aus der EP 3 350 389 B1 ein weiteres weitgehend automatisches Parkhaus bekannt. Auch dieses Parkhaus weist mindestens einem Parkebene mit mehreren voneinander beanstandeten Parkräumen auf, wobei zumindest einzelnen Parkräumen je eine Abstellplattform zugeordnet ist, auf der beispielsweise ein Fahrzeug geparkt werden kann. Dieser Abstellplattform ist eine Beförderungsvorrichtung zugeordnet, mit der die Fahrzeuge in einen freien Parkraum bewegt, sowie wieder aus diesem heraus bewegt werden können. Die Transportvorrichtung wird über ein laufendes Förderband bewegt und erlaubt somit den Transport der zu parkenden Fahrzeuge.

Ferner ist aus der internationalen Patentanmeldung WO 2013/030781 eine Parkiervorrichtung für Kraftwagen offenbart, umfassend eine Vielzahl von Paletten, von denen jede so konfiguriert ist, dass sie eine Last, wie z.B. ein Auto, tragen kann, sowie einen Vertikalförderer mit einer Anzahl von Endlosketten und einer Stützstruktur, die Lager buchten definiert, in denen die Paletten und Autos gelagert werden können.

Weitere Parkiervorrichtung sind auch aus den japanischen Patentanmeldungen JP S60 129369 und JP S61 146972 sowie aus dem deutschen Patent DE 603 10 466 T2 vorbekannt.

Ausgehend von diesem Stand der Technik liegt der Erfindung die Aufgabe zu Grunde, insbesondere für LKW's eine möglichst platz- und energiesparende Parkiervorrichtung zu entwickeln, die es erlaubt, entweder in Ergänzung oder anstelle der insbesondere im Autobahnbereich angeordneten Raststätten und Parkplätze eine möglichst große Anzahl von LKW's aufzunehmen.

Die der Erfindung zu Grunde liegende Aufgabe wird durch eine Parkiervorrichtung gemäß dem geltenden Anspruch 1 gelöst. Vorteilhafte Ausgestaltungen der Erfindung können den abhängigen Ansprüchen 2 - 13 entnommen werden.

Dabei besteht die Parkiervorrichtung aus einem an sich bekannten Fachwerk, das aus Stahlträgern, umfassend horizontale Fachwerkträger, sowie vertikale Stahlträger, aufgebaut ist, wobei in diesem Fachwerk horizontal und vertikal bewegliche Tablare gelagert sind.

Bei den Tablaren handelt es sich um bewegliche Abstellflächen, die jeweils zur Aufnahme jeweils mindestens eines LKW's geeignet sind. Den einzelnen Tablaren sind an dem Fachwerk beweglich angelenkte, verschwenkbare Hubgabeln zugeordnet, mit denen erforderlichenfalls die Tablare soweit angehoben werden können, dass in den jeweiligen Stirnseiten der Tablare angeordnete Auflagerrollen, die bedarfsweise in entsprechenden stirnseitigen Zylinderbohrungen versenkbar bzw. ausfahrbar sind, so dass dann die genannten Auflagerrollen sowohl im Bereich der vorderen, als auch der hinteren Stirnseite des jeweiligen Tablars, jeweils auf einer Schienenführung des jeweils angrenzenden horizontalen Fachwerkträger derart aufliegen, dass die Tablare mittels eines elektromotorischen und/oder hydraulischen Antriebs in horizontaler Richtung nach links oder rechts beweglich sind. Somit können die erwähnten Tablare innerhalb des Fachwerks seitlich versetzt werden.

Im Übrigen sind die Hubgabeln über wenigstens zwei, im oberseitigen Bereich der Parkiervorrichtung angeordnete, Umlenkwellen geführte, Zugketten abgehängt, wobei diese Zugketten jeweils in entsprechenden Führungen der vertikalen Stahlträger des Fachwerkes geführt sind. Somit sind die Tablare und damit auch die auf diesen abgestellten LKW's sowohl in horizontaler, als auch in vertikaler Richtung bewegbar, so dass die Anordnung der platzsparend in der Parkiervorrichtung aufgenommenen LKW's bedarfsweise mit Hilfe der Hubgabeln in vertikaler Richtung, sowie mit Hilfe der genannten Auflager-Rollen in horizontaler Richtung veränderbar ist, also die geparkten LKW's bedarfsweise innerhalb der Parkiervorrichtung umsortiert werden können.

In konkreter Ausgestaltung können die erwähnten Auflager-Rollen, die also an jeder der Stirnseiten des Tablars angeordnet sind, in korrespondierenden stirnseitigen Zylinderbohrungen bedarfsweise versenkt werden, so dass dann die Tablare mittels der erwähnten Zugketten innerhalb des Fachwerks nach oben oder unten bewegt werden können, weil die erwähnten Auflager-Rollen nicht mehr in Richtung des jeweils angrenzenden horizontalen Fachwerkträgers vorspringen.

Hierzu ist den erwähnten Auflager-Rollen jeweils ein auf der Höhe des jeweiligen Tablars, vorzugsweise in dieser Höhe an den vertikalen Stahlträgern des Fachwerkes befestigter, elektromotorischer Antrieb derart zugeordnet. Mittels dieses Antriebs, der über eine Antriebskopplung, die über einen Schubzylinder mittels einer Pleuelstange auf eine mit den erwähnten Auflager-Rollen verbundene Hubkurbelwelle derart einwirkt, dass entweder die stirnseitig, vorspringenden Auflager-Rollen innerhalb der erwähnten stirnseitigen Zylinderbohrungen des jeweilige Tablars versenkt werden oder bei Betätigung des erwähnten elektromotorischen Antriebs in umgekehrter Richtung die besagten Auflager-Rollen aus den stirnseitigen Bohrungen ausfahrbar sind.

Sinnvollerweise wird zunächst mittels der Hubgabeln das jeweilige Tablar in die jeweils korrespondierende Höhe verbracht, also etwa in eine Position oberhalb der jeweils angrenzenden horizontalen Fachwerkträger. Dann werden wir vorstehend erläutert die Auflager-Rollen mittels des erwähnten elektromotorischen Antriebs so ausgefahren, dass diese jeweils an den Stirnseite oberhalb des angrenzenden horizontalen Fachwerkträgers vorspringen, und anschließend mittels der Hubgabeln wieder so abgesenkt, dass die erwähnten Auflager-Rollen auf der oberhalb des jeweiligen horizontalen Fachwerkträgers angeordneten Schienenführung abgesetzt sind. In dieser Position können die Tablare nunmehr auf dieser Schienenführung in horizontaler Richtung bewegt werden, also beispielsweise von einer linken Parkposition in eine rechte Parkposition bewegt werden. Nachdem dann die gewünschte Parkposition erreicht ist, kann dann mittels der Hubgabeln das Tablar erneut geringfügig angehoben werden, dann die jeweils stirnseitig vorspringenden Rollen durch den in umgekehrter Richtung drehenden elektromotorischen Antrieb wieder in den Stirnseite den Zylinderbohrungen versenkt werden und anschließend das Tablar wieder so abgesenkt werden, dass die Aufstellfläche der Tablare mehr oder minder bündig mit dem angrenzenden horizontalen Fachwerkträger abschließt.

Dabei sind die Tablare gemäß einer sinnvollen Ausgestaltung der Erfindung nicht direkt an den Zugketten aufgehängt, sondern liegen vielmehr auf so genannten Hubgabeln auf, die verschwenkbar und höhenverstellbar an den vertikalen Stahlträgern des Fachwerks befestigt sind, wobei hierzu einer jeden Hubgabel ein entsprechender Schwenkantrieb zugeordnet ist. Die Hubgabeln sind dementsprechend schwenkbar an dem Fachwerk angeordnet und untergreifen die Tablare. Dabei sind die Tablare über einen Hubschlitten innerhalb einer korrespondierenden Nut der vertikalen Stahlträger höhenverstellbar gelagert. In abermals verbesserter Ausgestaltung sind die Hubgabeln zweiläufig ausgebildet, wobei die einzelnen Gabelelemente in deren von der Befestigungsseite abgewandten Ende zusammengeführt und miteinander verbunden sind. In diesem Endbereich sind die beiden Gabelelemente miteinander unter Einschluss einer Gabelverlängerung miteinander verbunden sind, die ihrerseits mit einer in Richtung des oberseitig angrenzenden Tablars vorspringenden Führungsrolle versehen ist, die in einer entsprechenden Ausnehmung des oberseitigen Tablars bestimmungsgemäß eingreift. Durch dieses Führungselement kann die Seitenverschiebung der Tablare in horizontaler Richtung durch entsprechende Verschwenkung der Hubgabeln bewirkt werden.

Dabei ist der erfindungsgemäßen Parkiervorrichtung eine LKW-Waage, vorzugsweise eine Unterflurwaage, mit integrierter Wägezelle zur Erfassung des Gewichts zur Parkierung innerhalb der Parkiervorrichtung vorgesehenen LKW's vorgelagert. Die erwähnte LKW-Waage erfasst dabei das Gewicht des fraglichen LKW's und übermittelt dieses an eine Datenerfassung und -verarbeitungsvorrichtung, die dann in Abhängigkeit von dem ermittelten Gewicht des LKW's, unter Berücksichtigung der aktuellen Parksituation innerhalb der Parkiervorrichtung, insbesondere die energiesparendste Variante zur Positionierung des LKW's innerhalb der Parkiervorrichtung ermittelt. Anschließend wird der LKW auf das über die jeweilige Anfahrtrampe erreichbare Tablar von dem jeweiligen LKW-Führer gefahren, und anschließend die in der Parkiervorrichtung bereits geparkten LKW's unter Berücksichtigung der geplanten Standzeiten und Ausfahrtzeiten des neu ankommenden, sowie der bereits geparkten LKW's positioniert, wobei die jeweiligen LKW's in diesem Zusammenhang innerhalb der Parkiervorrichtung erforderlichenfalls selbsttätig entsprechend umgeparkt werden, wobei hierbei regelmäßig das Gewicht der nach unten fahrenden LKW's eingesetzt wird, um andere in der Papiervorrichtung geparkte LKW's anzuheben, so dass deren Lageenergie innerhalb der Parkiervorrichtung eingesetzt wird, um andere LKW's anzuheben.

In abermalige Weiterbildung der Erfindung berücksichtigt dabei die zur Sortierung der LKW's eingesetzte Datenerfassung und -verarbeitungsvorrichtung neben dem Gewicht des zu parkierenden LKW's auch die Gewichte der bereits geparkten LKW's, sowie die Standzeiten, die gesetzlichen Ruhezeiten der Fahrer und die geplanten Ausfahrtzeiten der LKWs und positioniert in Abhängigkeit hiervon die in der Parkiervorrichtung geparkten LKW's entsprechend um.
In weiterer vorteilhafter Ausgestaltung besitzt die Parkiervorrichtung am Fachwerk Solarpanels, welche bevorzugt beweglich gelagert sind, so dass diese insbesondere in Abhängigkeit der Stellung der Sonne, bewegbar sind, um optimal die Sonnenstunden zur Energieerzeugung nutzbar zu machen.

In abermaliger Weiterbildung ist der mittels der Solarpanels gewonnene Strom direkt, insbesondere bevorzugt zum Betreiben des elektromotorischen Antriebs oder indirekt, insbesondere mittels Energiespeicherung und/oder mittels Ladestationen zum Laden von Fahrzeugen, insbesondere LKW's, verwendbar.
Sinnvollerweise sind die erfindungsgemäßen Parkiervorrichtungen vorzugsweise an oder in unmittelbarer Nähe von Autobahnen und/oder Fernstraßen bzw. in unmittelbarer Umgebung von Landstraßen angeordnet, die üblicherweise oder erfahrungsgemäß von LKWs intensiv genutzt werden. Hierdurch wird im Übrigen auch der Parkdruck auf bereits bestehende Raststationen oder Parkflächen gemindert.

Schließlich hat es sich bewährt, wenn die Einfahrtsebene für die innerhalb der Parkiervorrichtung zu parkenden LKW's mindestens eine Parkebene oberhalb der Ausfahrtsebene der geparkten LKWs angeordnet ist, wohingegen die Ausfahrtsebene der geparkten LKW's zumindest eine Ebene unterhalb der Einsatzebene angeordnet ist, so dass auf diesem Wege schon durch das Einfahren und Ausfahren LKW's Lageenergie in die Parkiervorrichtung eingespeist wird, bzw. diese Energie nicht mehr von den elektromotorischen Antrieben der Zugketten bzw. der Hubgabeln eingespeist werden muss.

Die Erfindung wird nachstehend anhand eines in den Zeichnungen dargestellten Ausführungsbeispiels näher erläutert.

Es zeigen:
Fig. 1: die erfindungsgemäße Parkiervorrichtung in einer perspektivischen Ansicht,
Fig. 2: die zur Auslagerung und Höhenverstellbarkeit der Tablare vorgesehenen Hubgabeln in einer perspektivischen Ansicht,
Fig. 3: die erwähnten Hubgabeln einer unterseitigen Ansicht, und
Fig. 4a) und b) eine Gegenüberstellung eines Ausschnitts eines Tablars mit ausgefahrenen Rollen, sowie eines Tablars mit eingefahrenen Rollen, sowie die diesbezügliche Konstruktion zum Ausfahren und Einfahren der fraglichen Rollen.

Gemäß der Darstellung in Fig. 1 handelt es sich bei der erfindungsgemäßen Parkiervorrichtung 1 um eine Parkgarage mit mehreren Ebenen, in denen jeweils mehrere Fahrzeuge, insbesondere LKW's 2 nebeneinander geparkt werden können. Dabei besteht die gezeigte Parkiervorrichtung 1 im Wesentlichen aus einem Fachwerk 4, das in an sich bekannter Weise aus horizontalen und vertikalen Stahlträgern 3 und 8 erstellt ist.

Dabei sind die in der Parkiervorrichtung 1 geparkten LKW's 2 auf sogenannten Tablaren 6 abgestellt, die sowohl in horizontaler als auch in vertikaler Richtung innerhalb der Parkiervorrichtung 1 beweglich sind. Dabei sind die Tablare 6 von so genannten verschwenkbaren Hubgabeln 7 untergriffen, wobei diese Hubgabeln 7 höhenverstellbar über, zwei beidseits des Fachwerks 4 angeordnete Umlenkwellen 14, über die entsprechende, vorzugsweise mehrläufigen, Zugketten geführt sind, abgehängt sind. Dementsprechend bewirkt die Absenkung eines etwa linksseitig geparkten LKW's 2, dementsprechend die Anhebung eines rechtsseitig geparkten LKWs 2, da die Tablare 6 über die genannten Zugketten miteinander verbunden sind. Dementsprechend kann die Absenkung eines LKW's 2auf der einen Seite zur Anhebung eines LKW's 2 auf der anderen Seite genutzt werden.

Etwa bestehende Gewichtsunterschiede der beteiligten LKW's 2 können durch den zum Antrieb der unter Zwischenschaltung eine Lammellenkupplung 29 mit einer entsprechenden Umsetzung angeschlossenen elektromotorischen Antrieb 12 ausgeglichen werden.

Dabei sind die Tablare 6 nicht nur höhenverstellbar in der Parkiervorrichtung 1 aufgelagert, sondern auch in horizontaler Richtung, also nach rechts oder links, bewegbar. Hierzu sind die Tablare 6 jeweils auf beiden Stirnseiten mit in Zylinderbohrungen 9 versenkbaren Auflager-Rollen 15 versehen sind, so dass mittels der Hubgabeln 7 die Tablare 6 zumindest soweit angehoben werden können, dass die Mündungen der erwähnten Zylinderbohrungen 9 oberhalb des jeweils angrenzenden horizontalen Fachwerkträgers 8 abgeordnet sind, Anschließen können dann die erwähnten Auflager-Rollen 15 aus den Zylinderbohrungen 9 so weit ausgefahren werden, dass sie oberhalb des jeweils angrenzenden horizontalen Fachwerkträgers 8 angeordnet sind. Anschließend wird das Tablar 6 wiederum mittels der Hubgabeln 7 so abgesenkt, dass die Rollen auf einer oberseitigen Schienenführung 10 des jeweils stirnseitig angrenzenden horizontalen Fachwerkträgers 8 aufliegen und anschließend etwa aufgrund einer Verschwenkung der Hubgabeln 7, die über ein korrespondierendes Führungselement 27 mit den Tablaren 6 verbunden sind und in horizontaler Richtung bewegbar sind in horizontaler Richtung nach rechts oder links bewegt

Hierdurch kann beispielsweise der Weg für ein vertikal nach unten oder oben bewegtes Tablar 6 innerhalb der Parkiervorrichtung 1 freigemacht werden.
Gemäß der Detaildarstellung einer Hubgabel 7 in Fig. 2, sind die erwähnten Hubgabeln 7 über einen Hubschlitten 28 an einem der vertikalen Stahlträger 3 des Fachwerks 4 höhenverstellbar, verschwenkbar angelenkt, wobei die Tablare 6, vorzugsweise jeweils auf drei nebeneinander, voneinander beabstandet, angeordneten derartigen Hubgabeln 7 befestigt sind. Zur Verschwenkung der Hubgabeln 7 ist den Hubgabeln 7 jeweils ein Schwenkantrieb 18 unter Zwischenschaltung eines Zahnradgetriebes 20 zugeordnet.

Im Einzelnen weist die Hubgabel 7 zwei voneinander beabstandete Gabelelemente auf, die mit zunehmender Entfernung von ihrer Aufhängung konisch aufeinander zulaufen und in ihrem Endbereich durch ein Verbindungselement miteinander verbunden sind. Dieses Verbindungselement springt über die stirnseitigen Endungen der aufeinander zu laufenden Gabelelemente über, und ist oberseitig mit einem in Richtung des oberseitig aufliegenden Tablars 6 vorspringende Führungselement 27 versehen. Dabei greift dieser Führungselement 27 in eine korrespondierende unterseitige Führung des auf dieser Hubgabel 7 aufliegenden Tablars 6 ein, das dem entsprechend durch Verschwenkung der Hubgabeln 7 in horizontaler Richtung bewegbar ist.

Fig. 3 zeigt in einer Ansicht von unten, wie die Hubgabeln 7 die aufgelagerten Tablare 6 untergreifen.

Gemäß der Darstellung in Fig. 4 b) sind beide Stirnseiten der Tablare 6 jeweils mit Zylinderbohrungen 9 versehen, in denen die schon erwähnten Auflager-Rollen 15 ausfahrbar aufgenommen sind. Hierdurch ist es möglich, dass die Tablare 6 zunächst mit eingefahrenen Auflager-Rollen 15 gemäß der Darstellung in 4 b), oben zunächst angehoben werden, so dass die Öffnungen der Zylinderbohrungen 9 derart oberhalb des angrenzenden horizontalen Fachwerkträgers 8 angeordnet sind, dass diese ungehindert mittels eines noch zu erläuternden elektromotorischen und/oder hydraulischen Antriebs 12 ausfahrbar sind, anschließend die Tablare 6 mittels der Hubgabeln 7 wieder soweit abgesenkt werden, dass die Auflager-Rollen 15 in eine oberseitig des angrenzenden horizontalen Fachwerkträgers 8 angeformte Schienenführung 10 eingreifen und somit horizontal beweglich aufgelagert sind. Die Tablare 6 können dann im Weiteren mittels der Hubgabeln 7 horizontal auf der Schienenführung 10 bewegt werden, also beispielsweise von einer rechten in eine linke Parkposition bewegt werden. Hierzu ist in hier nicht weiter dargestellter Weise der in das Tablar 6 integrierten Rollenleiste ein elektromotorischer und/oder hydraulischer Antrieb 12 zugeordnet, der an den jeweils angrenzenden vertikalen Stahlträger 3 befestigt ist, der auf einen ausgefahrenen Schubzylinder 24 gemäß der Darstellung in Fig 4 a) oben einwirkt, der wiederum unter Zwischenschaltung einer Pleuelstange 25 auf eine Hubkurbelwelle 26 einwirkt, die in der Darstellung gemäß Fig. 4a) in der Position ist, dass die erwähnten Auflager-Rollen 15 in der Zylinderbohrung 9 versenkt sind.

Wenn nun der elektromotorische und/oder hydraulische Antrieb 12 anzieht, werden unter Zwischenschaltung der Pleuelstange 25 und der Hubkurbelwelle 26 die Auflager-Rollen 15 aus den Zylinderbohrungen 9 herausgefahren, so dass dann das Tablar 6, wie schon erwähnt, in horizontaler Richtung auf den angrenzenden horizontalen Fachwerkträgern 8 beweglich gelagert ist.

Gemäß der Darstellung in Fig. 5 ist, ist vorzugsweise jeder der Tablare 6 mit einer Antriebskopplung 23 für den Einzug und die Ausfahrt der Auflager-Rollen 15 versehen, die mit einem hier nicht weiter dargestellten elektromotorischen und/oder hydraulischen Antrieb 12 gekuppelt ist.

In Übrigen sind die Tablare 6 in vorteilhafter Ausgestaltung zusätzlich mit einem Auflagerrollen-Antrieb 30 zur horizontalen Bewegung der Tablare 6, also vorzugsweise von einer rechten in eine linke Parkposition und umgekehrt, versehen.

Dieser Auflagerrollen-Antrieb 30 und dessen Anordnung innerhalb des Fachwerks 4 ist in Fig. 7 dargestellt. Gemäß dieser Darstellung ist der Auflagerrollen-Antrieb 30 unter Zwischenschaltung einer Kopplung 31 mit dem jeweils angrenzenden Tablar 6 verbunden.

Vorstehend ist somit eine Parkiervorrichtung 1 beschrieben, die es erlaubt, LKW's 2 in mehreren Parkebenen übereinander anzuordnen, wobei jeder einzelne LKW 2 während seiner Parkzeit als Gegengewicht benutzt wird, um etwa nachrückende LKW's 2 von einer unteren Parkebene in eine höhergelegene Parkebene zu bewegen. In diesem Zusammenhang kann es erforderlich sein, etwa für die Aufwärtsfahrt eines nachrückenden LKW's 2 den Auffahrtsweg freizumachen, so dass die Parkiervorrichtung 1 zusätzlich die Möglichkeit vorsieht, die jeweils auf Tablaren 6 aufgestellten LKW's 2 innerhalb der Parkiervorrichtung 1 in horizontaler Richtung, d.h. beispielsweise von rechts nach links oder umgekehrt zu bewegen. Darüber hinaus ist der Parkiervorrichtung 1 eine Datenerfassungs- und -verabeitungsvorrichtung 22 zugeordnet, die etwa für die Parkierung relevante Parameter, wie das jeweilige Gewicht des LKW's 2 und/oder dessen zu erwartende Standzeit und Ausfahrtzeit mitberücksichtigt.

Im Ergebnis sollte der geparkte LKW 2 am Ende eines Durchlaufs durch die Parkiervorrichtung 1 in einer an die jeweilige Ausfahrtrampe angrenzenden Position geparkt sein, so dass dessen sofortige Ausfahrt ohne weitere Umsortierungen ermöglicht ist. Dabei hat es sich als zusätzliche energiesparende Maßnahme bewährt, wenn die jeweilige Ausfahrtsrampe 19 mindestens eine Parkebene unterhalb der Einfahrtsebene angeordnet ist. Dies stellt einen weiteren Beitrag zur Optimierung des Energiebedarfs. der Parkiervorrichtung 1 dar. Dabei erfolgen auch die Umsortierung der innerhalb der Parkiervorrichtung 1 geparkten LKWs 2 jeweils im Sinne eines möglichst minimalen Energiebedarfs, indem jeweils die Lageenergie der in höheren Parkebenen geparkten LKW's 2 in das System eingespeist wird, indem diese als Gegengewicht zur Bewegung nachrückender LKW's 2 eingesetzt werden. Idealerweise handelte sich dabei jeweils um Bewegungen der LKW's 2, die ohnehin sinnvoll sind, um den als Gegengewicht eingesetzten LKW zum gewünschten Zeitpunkt in Richtung der Ausfahrtrampe 19 zu bewegen.

Im Ergebnis handelt es sich bei der Erfindung also um eine platzsparende und gleichzeitig energiesparende Parkiervorrichtung 1 für LKW's 2.

### BEZUGSZEICHENLISTE

- 1: Parkiervorrichtung
- 2: LKW
- 3: Stahlträger
- 4: Fachwerk
- 5: Parkebene
- 6: Tablar
- 7: Hubgabel
- 8: horizontaler Fachwerkträger
- 9: Zylinderbohrung
- 10: Schienenführung

- 12: Elektromotorischer Antrieb

- 14: Umlenkwelle
- 15: Auflager-Rollen
- 16: Nut
- 17: Vertikalstrebe
- 18: Schwenkantrieb
- 19: Ausfahrtrampe oder -ebene
- 20: Zahnradgetriebe
- 21: LKW-Waage
- 22: Datenerfassungs- und -verarbeitungsvorrichtung
- 23: Antriebskopplung
- 24: Schubzylinder
- 25: Pleuelstange
- 26: Hubkurbelwelle
- 27: Führungselement
- 28: Hubschlitten
- 29: Lamellenkupplung
- 30: Auflager-Rollen-Antrieb
- 31: Kopplung

## Patentansprüche

1. Parkiervorrichtung (1) für Lastkraftwagen, im weiteren kurz LKW's (2) genannt, umfassend ein, vorzugsweise aus Stahlträgern (3) hergestelltes Fachwerk (4) mit horizontalen Fachwerkträgern (8) und mit mehreren übereinander angeordneten Parkebenen (5), die jeweils mindestens zwei nebeneinander angeordnete Stellplätze für jeweils einen LKW (2) aufweisen, die Stellplätze als horizontal und vertikal bewegliche Tablare (6) innerhalb des Fachwerkes (4) aufgehängt sind, wobei die Stellplätze über wenigstens zwei, im oberseitigen Bereich der Parkiervorrichtung (1) angeordnete Umlenkwellen (14) geführte, vorzugsweise doppelläufig, ausgebildete Zugketten aufgehängt sind, so dass jedes der Tablare (6) jeweils über einen elektromotorischen und/oder hydraulischen Antrieb (12), höhenverstellbar gelagert ist und die Tablare (6) jeweils, an deren beiden Stirnseiten, mit in Richtung des jeweils angrenzenden horizontalen Fachwerkträgers (8) vorspringenden Auflager-Rollen (15) versehen sind, die jeweils auf einer horizontalen Schienenführung (10) des horizontalen Fachwerkträgers (8) derart aufliegen, dass diese Tablare horizontal beweglich aufgelagert sind,
**dadurch gekennzeichnet, dass** die Tablare (6) innerhalb des Fachwerkes (4) so aufgehängt sind, dass die Tablare (6) jeweils auf mehreren, vorzugsweise auf drei, horizontal verschwenkbaren Hubgabeln (7) aufliegen, so dass jede der Hubgabeln (7) über eine, der wenigstens zwei, im oberseitigen Bereich der Parkiervorrichtung (1) angeordnete Umlenkwellen (14) geführten, vorzugsweise doppelläufig, ausgebildeten Zugketten aufgehängt sind, so dass jedes der Tablare (6) vorzugsweise unter Zwischenschaltung jeweils mindestens eines Hydraulikzylinders höhenverstellbar gelagert sind und den Tablaren (6) ein auf einem angrenzenden horizontalen Fachwerkträger (8) gelagerter Auflager-Rollen-Antrieb (30) unter Zwischenschaltung einer Kopplung (31) zur horizontalen Bewegung der Tablare (6) zugeordnet ist.

2. Parkiervorrichtung (1) nach Anspruch 1, **dadurch gekennzeichnet, dass** die Auflager-Rollen (15) in korrespondierenden stirnseitigen Zylinderbohrungen (9) der Tablare (6) derart versenkbar sind, dass die Tablare (6) derart absenkbar sind, dass die Aufstellfläche des Tablars (6) jeweils mit der Oberfläche des angrenzenden horizontalen Fachwerkträgers (8) und/oder einer Ausfahrtrampe oder -ebene (19) der Parkiervorrichtung (1) zumindest weitgehend bündig abschließt.

3. Parkiervorrichtung (1) nach Anspruch 1, **dadurch gekennzeichnet, dass** den Auflager-Rollen (15) jeweils ein auf Höhe des jeweiligen Tablars (6) ein elektromotorischer und/oder hydraulischer Antrieb (12) derart zugeordnet ist, dass dieser elektromotorische und/oder hydraulische Antrieb (12) über eine Antriebskopplung (23) über einen Schubzylinder (24) mittels einer Pleuelstange (25) auf eine mit den Rollen (15) verbunden Hubkurbelwelle (26) derart einwirkt, dass bedarfsweise die jeweils stirnseitig vorspringenden Rollen (15) derart innerhalb der Zylinderbohrungen (9) versenkbar sind, dass diese nicht mehr über die Stirnseite des Tablars (6) vorspringen, so dass in dieser Position das jeweilige Tablar (6) innerhalb des Fachwerks (4) vertikal beweglich ist, bzw. bei Betätigung des elektromotorischen und/oder hydraulischen Antriebs (12) in umgekehrter Richtung die besagten Rollen (15) derart ausfahrbar sind, dass die Rollen (15) auf die Schienenführung (10) aufsetzbar sind, mithin die Tablare (6) auf einer, auf dem jeweils angrenzenden horizontalen Fachwerkträger (8) angeordneten Schienenführung (10) horizontal beweglich gelagert sind, also beispielsweise von einer linken in eine rechte Parkposition innerhalb der Parkiervorrichtung (1) bewegbar sind.

4. Parkiervorrichtung nach Anspruch 3, **dadurch gekennzeichnet, dass** die mehreren, vorzugsweise drei verschwenkbaren Hubgabeln (7), die jedem Tablar (6) zugeordnet sind, jeweils über eine Führungsrolle in eine entsprechende Führung des Tablars (6) unterseitig eingreifen, so dass mittels der über einen Schwenkantrieb (18) angetriebenen, verschwenkbaren Hubgabeln (7), das jeweilige Tablar (6) horizontal verschiebbar ist, also von einer rechten in eine linke Parkposition und zurück bewegbar ist.

5. Parkiervorrichtung (1) nach einem oder mehrerer der vorhergehenden Ansprüche 1-4, **dadurch gekennzeichnet, dass** die Hubgabeln (7) jeweils innerhalb einer, dem Innenraum der Parkiervorrichtung (1) zugewandten, Nut (16) der Vertikalstreben des Fachwerks (4) verschwenkbar gelagert sind, wobei die Hubgabeln (7) unter Zwischenschaltung eines horizontal angeordneten, vorzugsweise zweistufigen, Zahnradgetriebes (20) verschwenkt werden.

6. Parkiervorrichtung (1) nach einem oder mehrerer der vorhergehenden Ansprüche, **dadurch gekennzeichnet, dass** den Tablaren (6) jeweils eine Antriebskopplung (23) zum Ein- und Ausfahren der Auflager-Rollen (15) derart zugeordnet ist, dass mittels des der jeweiligen Antriebskopplung (23) zugeordneten elektromotorischen und/oder hydraulischen Antriebs (12) die Auflager-Rollen (15) aus- oder einfahrbar sind.

7. Parkiervorrichtung (1) nach einem oder mehrerer der vorhergehenden Ansprüche, **dadurch gekennzeichnet, dass** die Parkiervorrichtung (1) eine LKW-Waage (1) umfasst, vorzugsweise eine Unterflurwaage, mit integrierter Wägezelle zur Erfassung des Gewichts eines zur Parkierung innerhalb der Parkiervorrichtung (21) vorgesehenen LKW's (2), die derart angeordnet ist, dass das jeweilige Gewicht des LKW's (2) erfassbar ist und anschließend das ermittelte Gewicht des LKW's (2) an eine Datenerfassungs und -verarbeitungsvorrichtung (22) übermittelbar ist.

8. Parkiervorrichtung (1) nach Anspruch 7, **dadurch gekennzeichnet, dass** in Verbindung mit dem mittels der Waage (21) ermittelten Gewicht des zu parkierenden LKW's (2) die geplante Standzeit des LKW's (2), vorzugsweise unter Berücksichtigung der gesetzlichen Ruhezeiten, an die Datenerfassungs- und -verarbeitungsvorrichtung (22) übermittelbar ist.

9. Parkiervorrichtung (1) nach Anspruch 7 oder 8, **dadurch gekennzeichnet, dass** die innerhalb der Parkiervorrichtung (1) geparkten LKW's (2) im Zusammenhang mit der Parkierung eines neu eingetroffenen, zusätzlichen innerhalb der Parkiervorrichtung (1) zu platzierenden LKW's (2) derart innerhalb der Parkiervorrichtung (1) an einem von der Datenerfassungs und -verarbeitungsvorrichtung (22) errechneten Parkplatz innerhalb der Parkiervorrichtung (1), derart parkierbar sind, dass die bereits innerhalb der Parkiervorrichtung (1) geparkten LKW's (2) mittels der auf den horizontalen Fachwerkträgern (8) unter Einsatz der elektromotorisch und/oder hydraulisch angetriebenen Rollen (15) derart innerhalb der Parkiervorrichtung (1) versetztbar und bewegbar sind, dass zunächst der zu platzierende LKW (2) auf dem der Einfahrtebene zugeordneten Tablar (6) platziert ist und anschließend die Auffahrt dieses Tablars (6) mithilfe der an den Zugketten befestigten Hubgabeln durchführbar ist, wobei vorzugsweise gleichzeitig die Abfahrt eines bereits geparkten, anderen LKW's (2) auf einem anderen Tablar (6) mittels der beidseits des Fachwerkes angeordneten Hubgabeln (7), die an den Zugketten abgehängt sind, erfolgt, wobei hierbei das Gegengewicht des nach unten bewegten LKW's (2) oder gegebenenfalls einer Mehrzahl übereinander angeordneter, nach unten fahrender LKW's (2) als Gegengewicht den Energieaufwand zur Auffahrt des zu platzierenden LKW's (2) durch Freiwerden der in Form der in höheren Positionen innerhalb der Parkiervorrichtung (1) gespeicherten Ladeenergie, deutlich reduziert oder ganz entfallen lässt.

10. Parkiervorrichtung (1) nach einem oder mehrerer der vorhergehenden Ansprüche, **dadurch gekennzeichnet, dass** das Fachwerk (4) mit Solarpanels, bevorzugt solche die beweglich gelagert sind, ausgestattet ist.

11. Parkiervorrichtung (1) nach Anspruch 10, **dadurch gekennzeichnet, dass** der mittels der Solarpanels der Parkiervorrichtung gewonnene Strom direkt, bevorzugt zum Betreiben des elektromotorischen Antriebs (12) oder indirekt, insbesondere mittels Energiespeicherung und/oder mittels Ladestationen, zur Einspeisung in den elektromotorischen Antrieb (12) der Parkiervorrichtung (1) verwendbar ist.

12. Parkiervorrichtung (1) nach einem oder mehrerer der vorhergehenden Ansprüche, **dadurch gekennzeichnet, dass** die Parkiervorrichtungen (1) mit unter- und oberirdischen Parkdecks, bestehend aus den genannten Tablaren (6), derart unter- und oberirdisch angeordnet sind, dass zumindest eine unterirdische Parkebene vorgesehen ist.

13. Parkiervorrichtung (1) nach Anspruch 11, **dadurch gekennzeichnet, dass** die Einfahrtebene der innerhalb der Parkiervorrichtungen (1) zu parkierenden LKW's (2) mindestens eine Parkebene oberhalb der Ausfahrtebene (19) der geparkten LKW's (2) angeordnet ist.

## Claims

1. A parking device (1) for utility vehicles, referred to in short hereinafter as trucks (2), comprising a framework (4), preferably produced from steel girders (3), having horizontal framework girders (8) and having multiple parking levels (5) arranged one over another, which each have at least two parking spaces arranged adjacent to one another for one truck (2) in each case, the parking places are suspended as horizontally and vertically movable trays (6) within the framework (4), wherein the parking places are suspended via at least two traction chains, which are guided over deflection shafts (14) arranged in the upper-side region of the parking device (1) and are preferably designed as double-stranded, so that each of the trays (6) is mounted so it is vertically adjustable via an electromotive and/or hydraulic drive (12) in each case, and the trays (6) are each provided at the two end faces thereof with support rollers (15) protruding in the direction of the respective adjoining horizontal framework girder (8), which each rest on a horizontal rail guide (10) of the horizontal framework girder (8) in such a way that these trays are supported in a horizontally movable manner,
**characterized in that** the trays (6) are suspended within the framework (4) so that the trays (6) each rest on multiple, preferably on three horizontally pivotable lifting forks (7), so that each of the lifting forks (7) is suspended via a traction chain, which is guided via one of the least two deflection shafts (14) arranged in the upper-side region of the parking device (1) and preferably designed as double-stranded, so that each of the trays (6) is mounted so it is vertically adjustable preferably with at least one hydraulic cylinder interconnected in each case and a support roller drive (30) mounted on an adjoining horizontal framework girder (8) is associated with the trays (6) for the horizontal movement of the trays (6) with a coupling (31) interconnected.

2. The parking device (1) according to Claim 1, **characterized in that** the support rollers (15) can be countersunk in corresponding end-face cylinder holes (9) of the trays (6) in such a way that the trays (6) can be lowered in such a way that the parking surface of the tray (6) terminates in each case at least substantially flush with the surface of the adjoining horizontal framework girder (8) and/or an exit ramp or level (19) of the parking device (1).

3. The parking device (1) according to Claim 1, **characterized in that** an electromotive and/or hydraulic drive (12) is associated with each of the support rollers (15) at the height of the respective tray (6) in such a way that this electromotive and/or hydraulic drive (12) acts via a drive coupling (23) via a thrust cylinder (24) by means of a connecting rod (25) on a lift crankshaft (26) connected to the rollers (15) in such a way that as needed the respective rollers (15) projecting on the end face can be countersunk within the cylinder holes (9) in such a way that they no longer project over the end face of the tray (6), so that in this position the respective tray (6) is vertically movable within the framework (4), or upon actuation of the electromotive and/or hydraulic drive (12) in the reverse direction, said rollers (15) are extendable in such a way that the rollers (15) can be placed on the rail guide (10), therefore the trays (6) are mounted so they are horizontally movable on a rail guide (10) arranged on the respective adjoining horizontal framework girder (8), thus, for example, are movable from a left into a right parking position within the parking device (1).

4. The parking device according to Claim 3, **characterized in that** the multiple, preferably three pivotable lifting forks (7), which are associated with each tray (6), each engage on the lower side via a guide roller in a corresponding guide of the tray (6), so that by means of the pivotable lifting forks (7) driven via a pivot drive (18), the respective tray (6) is horizontally displaceable, thus is movable from a right into a left parking position and back.

5. The parking device (1) according to one or more of preceding Claims 1 to 4, **characterized in that** the lifting forks (7) are each pivotably mounted within a groove (16), which faces toward the interior of the parking device (1), of the vertical struts of the framework (4), wherein the lifting forks (7) are pivoted with interconnection of a horizontally arranged, preferably two-stage gearwheel transmission (20).

6. The parking device (1) according to one or more of the preceding claims, **characterized in that** a drive coupling (23) for retracting and extending the support rollers (15) is associated with each of the trays (6) in such a way that the support rollers (15) are extendable or retractable by means of the electromotive and/or hydraulic drive (12) associated with the respective drive coupling (23).

7. The parking device (1) according to one or more of the preceding claims, **characterized in that** the parking device (1) comprises a truck scale (1), preferably an underfloor scale, having an integrated weighing cell for detecting the weight of a truck (2) provided for parking inside the parking device (21), which is arranged in such a way that the respective weight of the truck (2) is detectable and subsequently the ascertained weight of the truck (2) is transmittable to a data acquisition and processing device (22).

8. The parking device (1) according to Claim 7, **characterized in that,** in conjunction with the weight of the truck (2) to be parked ascertained by means of the scale (21), the planned downtime of the truck (2), preferably in consideration of the statutory idle times, is transmittable to the data acquisition and processing device (22).

9. The parking device (1) according to Claim 7 or 8, **characterized in that** the trucks (2) parked inside the parking device (1), in conjunction with the parking of a newly arrived truck (2) additionally to be placed within the parking device (1), can be parked within the parking device (1) at a parking area within the parking device (1) calculated by the data acquisition and processing device (22) in such a way that the trucks (2) already parked within the parking device (1) are displaceable and movable by means of the **[word missing]** on the horizontal framework girders (8) using the electromotive and/or hydraulically driven rollers (15) such that first the truck (2) to be placed is placed on the tray (6) associated with the entry level and subsequently the driving up on this tray (6) can be carried out with the aid of the lifting forks fastened on the traction chains, wherein preferably the driving down of an already parked, different truck (2) on another tray (6) is carried out by means of the lifting forks (7) arranged on both sides of the framework, which are suspended on the traction chains, wherein in this case the counterweight of the truck (2) moved downward or possibly a plurality of trucks (2) moving downward which are arranged one over the other as a counterweight significantly reduces or entirely dispenses with the energy consumption for raising the truck (2) to be placed by release of the charged energy stored in the form of the **[word missing]** in higher positions within the parking device (1).

10. The parking device (1) according to one or more of the preceding claims, **characterized in that** the framework (4) is equipped with solar panels, preferably those which are movably mounted.

11. The parking device (1) according to Claim 10, **characterized in that** the current obtained by means of the solar panels of the parking device is usable directly, preferably to operate the electromotive drive (12) or indirectly, in particular by means of energy storage and/or by means of charging stations, to be fed into the electromotive drive (12) of the parking device (1).

12. The parking device (1) according to one or more of the preceding claims, **characterized in that** the parking devices (1) are arranged having underground and above ground parking decks, consisting of the mentioned trays (6), under the ground and above the ground in such a way that at least one underground parking level is provided.

13. The parking device (1) according to Claim 11, **characterized in that** the entry level of the trucks (2) to be parked within the parking devices (1) is arranged at least one parking level above the exit level (19) of the parked trucks (2).

## Revendications

1. Dispositif de stationnement (1) pour camions (2) comprenant un treillis (4) fabriqué, de préférence, à partir de poutrelles d'acier (3) avec des poutres en treillis horizontales (8) et avec plusieurs niveaux de stationnement (5) superposés dont chacun comporte au moins deux places de stationnement juxtaposées pour un camion (2), lesquelles places de stationnement sont suspendues dans le treillis (4) sous la forme de plateaux (6) mobiles horizontalement et verticalement, dans lequel les places de stationnement sont suspendues par au moins deux chaînes de traction guidées sur des arbres de renvoi (14) disposés dans la partie supérieure du dispositif de stationnement (1) et comportent de préférence deux brins, de sorte que chacun des plateaux (6) est supporté de façon réglable en hauteur par un entraînement (12) à moteur électrique et/ou hydraulique et les plateaux (6) sont munis sur leurs deux faces frontales de rouleaux d'appui (15) qui dépassent dans la direction de la poutre en treillis horizontale (8) limitrophe et qui reposent sur un rail de guidage horizontal (10) de la poutre en treillis horizontale (8) de telle manière que ces plateaux soient supportés de façon mobile horizontalement,
**caractérisé en ce que** les plateaux (6) sont suspendus à l'intérieur du treillis (4) de telle manière que les plateaux (6) reposent chacun sur plusieurs, de préférence trois, fourches de levage (7) pouvant pivoter horizontalement, de sorte que chacune des fourches de levage (7) est suspendue par une des au moins deux chaînes de traction guidées sur des arbres de renvoi (14) disposés dans la partie supérieure du dispositif de stationnement (1) et comportant de préférence deux brins, de sorte que chacun des plateaux (6) est supporté de façon réglable en hauteur en intercalant au moins un vérin hydraulique, et un entraînement des rouleaux d'appui (30) supporté par une poutre en treillis horizontale (8) limitrophe est associé aux plateaux (6) en intercalant un accouplement (31) pour le déplacement horizontal des plateaux (6).

2. Dispositif de stationnement (1) selon la revendication 1, **caractérisé en ce que** les rouleaux d'appui (15) peuvent être abaissés dans des alésages cylindriques (9) correspondants dans la face frontale des plateaux (6) de telle sorte que les plateaux (6) peuvent être abaissés de manière à ce que la surface de pose du plateau (6) s'aligne au moins à peu près de niveau avec la surface de la poutre en treillis horizontale (8) et/ou d'une rampe ou d'un niveau d'accès (19) du dispositif de stationnement (1).

3. Dispositif de stationnement (1) selon la revendication 1, **caractérisé en ce que** les rouleaux d'appui (15) sont associés chacun au niveau du plateau (6) correspondant à un entraînement à moteur électrique et/ou hydraulique (12), de telle manière que cet entraînement à moteur électrique et/ou hydraulique (12) agisse par l'intermédiaire d'un accouplement d'entraînement (23) via un cylindre de poussée (24) au moyen d'une bielle (25) sur un vilebrequin de levage (26) relié aux rouleaux (15), de telle manière qu'en cas de besoin, les rouleaux (15) en saillie sur la face frontale puissent être abaissés à l'intérieur des alésages cylindriques (9) de sorte qu'ils ne dépassent plus de la face frontale du plateau (6) et que le plateau en question (6) puisse être déplacé, dans cette position, à l'intérieur du treillis (4) et que, lors de l'actionnement de l'entraînement à moteur électrique et/ou hydraulique (12) en sens inverse, lesdits rouleaux (15) puissent être sortis de telle façon que les rouleaux (15) puissent être posés sur le rail de guidage (10) tandis que les plateaux (6) sont supportés de façon mobile à l'horizontale sur le rail de guidage (10) disposé sur une poutre en treillis horizontale (8) limitrophe, par exemple d'une position de stationnement de gauche à une autre située à droite à l'intérieur du dispositif de stationnement (1).

4. Dispositif de stationnement selon la revendication 3, **caractérisé en ce que** les plusieurs, de préférence trois, fourches de levage (7) pivotantes associées à chaque plateau (6) se mettent chacune en prise par en dessous par un galet de guidage dans un guide correspondant du plateau (6), de sorte que le plateau (6) en question puisse être déplacé à l'horizontale au moyen des fourches de levage (7) pivotantes entraînées par un entraînement de pivotement, d'une position de stationnement de droite à une autre située à gauche et retour.

5. Dispositif de stationnement (1) selon une ou plusieurs des revendications 1 à 4, **caractérisé en ce que** les fourches de levage (7) sont supportées chacune de façon pivotante dans une gorge (16) tournée vers l'intérieur du dispositif de stationnement (1) des montants verticaux du treillis (4), les fourches de levage (7) pouvant pivoter à l'aide d'un engrenage à roues dentées (20) intercalé, de préférence à deux étages, disposé à l'horizontale.

6. Dispositif de stationnement (1) selon une ou plusieurs des revendications précédentes, **caractérisé en ce que** chacun des plateaux (6) est associé à un accouplement d'entraînement (23) pour rentrer et sortir les rouleaux d'appui (15), de telle manière que les rouleaux d'appui (15) peuvent être rentrés ou sortis au moyen de l'entraînement à moteur électrique et/ou hydraulique (12) associé à l'accouplement d'entraînement (23) correspondant.

7. Dispositif de stationnement (1) selon une ou plusieurs des revendications précédentes, **caractérisé en ce que** le dispositif de stationnement (1) comprend une bascule à camions (1), de préférence une bascule sous plancher, avec une cellule de pesage intégrée pour mesurer le poids d'un camion (2) destiné à être garé à l'intérieur du dispositif de stationnement (21), qui est disposée de façon à pouvoir mesurer le poids du camion (2) et transmettre ensuite le poids mesuré du camion (2) à un dispositif de saisie et de traitement des données (22).

8. Dispositif de stationnement (1) selon la revendication 7, **caractérisé en ce qu'**en relation avec le poids du camion (2) à garer déterminé au moyen de la balance (21), le temps de stationnement du camion (2) peut être transmis au dispositif de saisie et de traitement des données (22), de préférence en tenant compte des temps de repos légaux.

9. Dispositif de stationnement (1) selon la revendication 7 ou 8, **caractérisé en ce que**, en relation avec le stationnement d'un nouveau camion (2) entrant à ajouter à l'intérieur du dispositif de stationnement (1), les camions (2) garés dans le dispositif de stationnement (1) peuvent être garés à l'intérieur du dispositif de stationnement (1) à un emplacement de stationnement dans le dispositif de stationnement (1) calculé par le dispositif de saisie et de traitement des données (22), en décalant et déplaçant les camions (2) déjà garés dans le dispositif de stationnement (1) à l'intérieur du dispositif de stationnement (1) au moyen des rouleaux (15) entraînés par un moteur électrique et/ou un moteur hydraulique sur les poutres en treillis horizontales (8), de telle manière que le camion (2) à placer soit d'abord placé sur le plateau (6) associé au niveau d'entrée et que ce plateau (6) puisse ensuite être levé à l'aide des fourches de levage fixées au plateau (6), un autre camion (2) déjà garé sur un autre plateau (6) étant de préférence sorti en même temps au moyen des fourches de levage (7) disposées de part et d'autre du treillis et suspendues aux chaînes de transport, le contrepoids du camion (2) déplacé vers le bas ou éventuellement de plusieurs camions (2) superposés déplacés vers le bas réduisant ou supprimant complètement le besoin d'énergie pour faire monter le camion (2) à placer en libérant l'énergie de charge accumulée dans les positions supérieures à l'intérieur du dispositif de stationnement (1).

10. Dispositif de stationnement (1) selon une ou plusieurs des revendications précédentes, **caractérisé en ce que** le treillis (4) est équipé de panneaux solaires, de préférence supportés de façon mobile.

11. Dispositif de stationnement (1) selon la revendication 10, **caractérisé en ce que** le courant électrique obtenu au moyen des panneaux solaires du dispositif de stationnement peut être utilisé directement, de préférence pour faire fonctionner l'entraînement à moteur électrique (12), ou indirectement, en particulier au moyen d'une accumulation d'énergie et/ou au moyen de stations de charge, pour alimenter l'entraînement à moteur électrique (12) du dispositif de stationnement (1).

12. Dispositif de stationnement (1) selon une ou plusieurs des revendications précédentes, **caractérisé en ce que** les dispositifs de stationnement (1) sont munis de niveaux de stationnement en surface et souterrains, composés desdits plateaux (6), et disposés en surface et sous terre de telle manière qu'au moins un niveau de stationnement souterrain est prévu.

13. Dispositif de stationnement (1) selon la revendication 11, **caractérisé en ce que** le niveau d'entrée des camions (2) à garer à l'intérieur des dispositifs de stationnement (1) est disposé à au moins un niveau de stationnement au-dessus du niveau de sortie (19) des camions (2) garés.
